# EUROPÄISCHE PATENTSCHRIFT

(11) **EP 2 060 531 B1**
(45) Veröffentlichungstag und Bekanntmachung des Hinweises auf die Patenterteilung: **15.06.2011**
(21) Anmeldenummer: 08019743.7
(22) Anmeldetag: 12.11.2008
(51) Int. Cl.: B67B 7/16

(54) **Flaschenöffner mit Öffnungsanzeige**
Bottle opener with opening indication
Décapsuleur avec écran électronique

(30) Priorität: 05.09.2008 DE 102008046110; 15.11.2007 DE 202007016017 U
(43) Veröffentlichungstag der Anmeldung: 20.05.2009
(73) Patentinhaber: FÖRG, CHRISTIAN, 86368 Gersthofen (DE)
(72) Erfinder: FÖRG, CHRISTIAN, 86368 Gersthofen (DE)

(56) Entgegenhaltungen:
- WO-A-97/29042
- DE-U1-202007 000 188
- FR-A- 2 880 878
- JP-A- 1 308 795
- US-A- 2 709 936
- US-A1- 2007 095 171

## Beschreibung

Die vorliegende Erfindung betrifft einen Öffner mit einem Funktionsteil zum Entfernen von Verschlüssen, die eine unter Druck stehende Flüssigkeit verschließen. Solche Öffner sind aus WO 97/29042A, US 2709936A oder JP 01308795 A bekannt.

### Stand der Technik

Flaschenöffner oder auch Kapselheber, die sich dazu eignen, Flaschen mit kronenförmigem Verschluss zu öffnen, sind hinlänglich bekannt. Mit einer stark ausgebildeten Kante und Gegenkante ist ein impulsartiges Öffnen des Verschlusses möglich, wobei ein Öffnungsgeräusch entsteht. Dabei wird der Flaschenhals mit einer Hand unterhalb des Kronenkorkens umschlossen und die stark und kantig ausgebildete Kante des Öffners am unteren Rand des Kronenkorkens angesetzt. Der Öffner wird nun mit der Gegenkante auf den oberen Bereich des Kronenkorkens impulsartig bewegt und mit Hilfe der durch die Kante und Gegenkante erzeugten Hebelwirkung wird der Kronenkorken ruckartig entfernt. Enthält die Flasche eine unter Druck stehende Flüssigkeit, insbesondere Kohlensäure enthaltende Flüssigkeiten, entsteht bei Entfernen des Kronenkorkens ein lautes Öffnungsgeräusch.

### Aufgabenstellung und Lösung

Der Erfindung liegt die Aufgabe zugrunde, die Attraktivität von Flaschenöffnern zu erhöhen.

Die Aufgabe wird durch die Merkmale von Patentspruch 1 gelöst. Der wesentliche Aspekt der Erfindung besteht darin, dass der Öffner mit einem Funktionsteil zum Entfernen von Verschlüssen ausgestattet ist, die eine unter Druck stehende Flüssigkeit verschließen. Der Öffner umfasst einen im Bereich des Funktionsteils angeordneten Detektor zum Erfassen des Öffnungsgeräusches, ein Messmodul zur Messung des Öffnungsgeräusches und zum Bilden eines Messsignals undeine Anzeigeinheit zur Anzeige des Messergebnisses.

Ein Vorteil des erfindungsgemäßen Öffners besteht darin, dass durch die Messung und Anzeige des Öffnungsgeräusches die Attraktivität von Öffner, insbesondere Flaschenöffnern, erhöht wird, in dem mit Hilfe dieses Merkmals zusätzlich zu anderen optischen Bewertungen die Qualität der in der Flasche enthaltenen Flüssigkeit bestimmt werden kann. Da bei langzeitig gelagerten Flaschen der Druck in den Flaschen nachlässt und Luft in die Flaschen gelangen kann, kann durch die Geräuschmessung die Qualität der Flüssigkeit bestimmt werden.

Ein weiterer Vorteil des erfindungsgemäßen Öffners besteht darin, dass ein nach Anspruch 3 ausgelegtes elektrisches Messmodul derart eingestellt werden kann, dass vom Detektor übermittelte Audiosignale gefiltert und verstärkt werden können, so dass die Messung an ein spezifisches Behältnis angepasst werden kann. Dadurch kann der zu erreichende angezeigte Maximalwert nach Anspruch 9 nur mit einem bestimmten Behältnis erreicht werden, was die Markenbindung des Öffners zu einem festgelegten Behältnis steigert.

Ein weiterer Vorteil des erfindungsgemäßen Öffners besteht darin, dass durch die vorgenannte Kalibrierung des Messsignals eine objektive Messung des erzeugten Öffnungsgeräusches erfolgt. Dadurch sind die erreichten Werte vergleichbar und können in einer Wettbewerbssituation zur Einstufungsermittlung herangezogen werden.

Vorteilhafter Weise kann der Öffner 11 in seiner Größe und formalen Ausprägung alternativ bereits bekannte Gegenstände nachbilden. So kann der Öffner in einer bevorzugten Form die Umrisse eines Feuerzeugs oder eines Textmarkers aufweisen. Ebenfalls denkbar ist die Integration des beschriebenen Öffners in ein bereits existierendes Gerät wie beispielsweise ein Feuerzeug, ein Kugelschreiber oder auch ein Mobiltelefon. Es hat sich als vorteilhaft erwiesen wenn der Öffner in einer Größe ausgebildet ist, welche die Mitführung in Taschen oder Bekleidungsstücken erlaubt. Es sind vielfältige weitere Formen möglich bei denen der Nutzer beispielsweise den Verschluss mit nur einer Hand öffnen kann.

### Ausführungsbeispiele

Im Folgenden wird eine Ausführungsform der vorliegenden Erfindung rein exemplarisch anhand der beigefügten Zeichnungen erläutert. Dabei zeigen
- Fig.1: eine schematische Darstellung eines Öffners in der Draufsicht mit einer möglichen Anordnung der Funktions- teile,
- Fig.2: eine schematische Darstellung des Öffners in der Ex- plosionsansicht mit einer möglichen Ausformung der Schaltung,
- Fig.3: eine schematische Darstellung des Öffners in einer Sei- tenansicht und eine mögliche Verschlussform im An- schnitt mit einem Schiebeschalter (13),
- Fig.4: eine schematische Darstellung des Öffners in einer weiteren möglichen Ausformung der Anzeigeeinheit mit einer LED-Reihe sowie zwei Elektroden 7 zur Schaltung,
- Fig.5: eine schematische Darstellung des Öffners in einer weiteren möglichen Ausformung der Anzeigeeinheit als Zeiger/Skala System (15) sowie einer möglichen Energieversorgungseinheit in Form einer Solarzelle und des Schaltelements in Form eines Berührungssensors.

Fig.1 (Draufsicht) und Fig.2 (Explosionsansicht) zeigen schematisch einen möglichen Aufbau eines Öffners 11. Der Öffner 11 ist durch eine Platine 3 mit einer darauf befindlichen Energieversorgungseinheit 2, ein Messmodul 5 und eine Anzeigeeinheit 4, hier in Form eines Displays dargestellt, gebildet. Ein mit dieser Platine 3 verbundener Detektor 8, der zum Beispiel als Kondensatormikrophon 8 ausgebildet sein kann, befindet sich in unmittelbarer Nähe einer Funktionseinheit 6 welche zum Öffnen eines Verschlusses 10 dienen kann. Die elektrischen Komponenten des Öffners 11 werden beispielsweise durch den Kontakt der beiden Elektroden (7) über einen metallischen Verschluss 10 mit Energie versorgt bzw. aktiviert. Die Runde Öffnung (17) in der Handhabe dient wie bei anderen Geräten dieser Größe der Befestigung an einem Schlüsselring oder ähnlichen Befestigungsmitteln, wie einer Kette oder einem Band.

Die Messung wird dadurch initialisiert, dass mit dem Funktionsteil (6) der Kronenkorken (10) von beispielsweise einer Flasche F entfernt wird, bei der der Kronenkorken durch eine beispielsweise kohlensäurehaltige Flüssigkeit unter Druck steht. Durch das Entfernen des Kronenkorkens wird der Druck abgebaut und ein Öffnungsgeräusch entsteht, das vom Kondensatormikrofon (8) detektiert wird und als ein elektrisches Audiosignal der Auswerteeinheit (5) zugeführt wird - nicht dargestellt. Das Audiosignal löst im Messmodul (5) den Messvorgang aus und der Pegel des Audiosignals wird gemessen, wozu das Messmodul (5) für eine Pegelmessung ausgebildet ist. Das gemessene Audiosignal wird für eine Anzeige aufbereitet und als Anzeigesignal an die Anzeigeeinheit (4) weitergeleitet. Das Anzeigesignal wird auf der Anzeigeeinheit (4) entsprechend aktivierter Einstellungen angezeigt.

Es hat sich als vorteilhaft erwiesen, wenn der dabei angezeigte Wert dem bei der Messung erreichten Maximum des Schalldrucks entspricht, wobei der entsprechende Algorithmus für Berechnung des Wertes in der Auswerteinheit (4) realisiert ist. Für die Einstellungen oder Aktivierungen können Schaltelemente oder Touch Screen Felder auf der Anzeigeeinheit (4) oder den Drucksensoren vorgesehen werden, wobei derartige Schaltelemente auch in die Energiezuführung von der Energieversorgungseinheit (2) - beispielsweise als Batterie oder Solarelement ausgestaltet - eingefügt werden können.

Beispielhaft ist in Figur 3 ein auf Fig.1 und Fig.2 basierender Öffner 11 dargestellt, bei dem als Schaltelement ein Schiebeschalter 13 vorgesehen ist, mit dessen Hilfe die Einstellungen bzw. Aktivierungen vorgenommen werden können. Der Schiebeschalter 13 ist an der dem Funktionselement 6 gegenüberliegenden Bereich des Öffners 11 angeordnet, um entsprechende Einstellungen oder Aktivierungen vorzunehmen.

Fig. 4 zeigt bei einem nach Fig.1 und Fig.2 ausgebildeten Öffner 11 eine Ausgestaltung mit einer Anzeigeeinheit, die als eine Reihe von LED- Dioden 12 ausgestaltet ist, wobei die Reihe von LED- Dioden 12 in Längsrichtung des Öffners 11 angeordnet ist. Als Schaltelement für die Aktivierung sind zwei Elektroden 7 im Bereich des Funktionselementes 6 angebracht.

Die Energiezufuhr kann dabei auch über die Elektroden 7 gesteuert werden, wobei die Energie von der Energieversorgungseinheit 2 über eine Elektrode 7 via den metallischen Kronenkorken 10 und die zweite Elektrode 7 zum Messmodul 5 und Anzeigeeinheit 4 sowie dem Kondensatormikrofon 8 gelangt.

Fig.5 zeigt einen ebenfalls hinsichtlich seiner Ausgestaltung einen Fig.1 und Fig.2 gemäßen Öffner 11, bei dem als Energieversorgung eine Solarzelle 14 vorgesehen ist. Die Solarzelle 14 ist vorteilhaft in die Oberseite des Öffners 11 integriert und somit wird bei üblicher Ablage des Öffners 11, d.h. Oberseite zeigt nach oben, in der Solarzelle 14 bei Lichteinstrahlung Energie erzeugt und beispielsweise ein als Akkumulator oder als Speicherkondensator ausgestalteter Energiespeicher geladen. Gemäß Fig. 5 ist die Anzeigeeinheit 4 durch ein Zeiger/Skala- System 15 realisiert. Das Zeiger/Skala- System 15 ist beispielsweise in einem LCD- Anzeigemodul realisiert, wobei die Skala halbkreis- oder linienförmig und der Zeiger pfeilförmig, punktförmig oder balkenförmig ausgestaltet sein kann. Auch kann eine Information - beispielweise eine oder mehrere nicht dargestellte farbige Markierungen oder Bereiche - vorgesehen werden, mit denen auf die Qualität der Flüssigkeit in der jeweils geöffneten Flasche hingewiesen werden kann.

Als Schaltelement ist gemäß Fig.5 ein Berührungssensor 16 vorgesehen, der beispielsweise an der Oberseite des Öffners 11 angeordnet ist. Hierbei können durch einfache Berührungen des Berührungssensors 16 die Einstellungen der Anzeige und des Messmoduls 5 und der Anzeigeinheit 4 vorgenommen werden.

Die in Fig.1 bis Fig.5 dargestellt Kante 6 des Öffners 11 wird unter den Kronenkorken 10 geschoben und mit einem Ruck in Richtung Kronenkorken 10 wird der Kronenkorken 10 von der Flasche F entfernt, wobei das Öffnungsgeräusch entsteht. Alternativ kann auch eine bekannte Konstruktion von Öffnern verwendet werden, bei denen eine Kante und eine Gegenkante vorgesehen ist, wobei die Kante und Gegenkante starr in einer Ebene liegend miteinander verbunden sind und eine Verlängerung zur Bildung eines Griffs angefügt ist - nicht dargestellt. Hierbei wird die Kannte unter den Rand des Kronenkorken 10 geschoben und die Gegenkante auf dem flachen Bereich des Kronenkorkens 10 angesetzt. Durch eine ebenfalls ruckartige Bewegung mit dem Griff des Öffners in Richtung weg von der Flasche F wird unterstützt durch Hebelwirkung mit dem Griff der Kronkorken 10 entfernt, wobei das Öffnungsgeräusch entsteht, sofern sich in der Flasche eine beispielsweise kohlensäurehaltige Flüssigkeit befindet, durch die der Kronkorken 10 bei nicht geöffneter Flasche F unter Druck steht.

Die Erfindung ist nicht auf das Ausführungsbeispiel begrenzt, sondern kann bei allen Öffner mit unterschiedlichsten Ausgestaltungen eingesetzt werden, bei denen beim Öffnen des mit einem Verschluss versehenen Behältnis ein Öffnungsgeräusch entsteht, das gemessen werden soll und zusätzlich auch zur Beurteilung der Qualität der in dem Behältnis befindlichen Flüssigkeit herangezogen werden kann.

## Patentansprüche

1. Öffner mit einem Funktionsteil (6) zum Entfernen von Verschlüssen (10), die eine unter Druck stehende Flüssigkeit verschließen, **gekennzeichnet durch**
- einen im Bereich des Funktionsteils (6) angeordneten Detektor (8) zum Erfassen des Öffnungsgeräusches,
- ein Momessmodul (5) zur Messung des Öffnungsgeräusches und zum Bilden eines Messergebnisses, und
- eine Anzeigeinheit (4) zur Anzeige des Messergebnisses.

2. Öffner nach Anspruch 1, **dadurch gekennzeichnet,**
**dass** bei einem als Kronkorken ausgebildetem Verschluss (10) das Funktionsteil (6) zum Entfernen des Kronkorkens (10) als eine Kante (6) oder als eine mit einer Gegenkante starr verbundenen Kante ausgebildet ist.

3. Öffner nach Anspruch 1 oder 2, **dadurch gekennzeichnet,**
**dass** der Detektor (8) als Mikrofon zum Erfassen des Öffnungsgeräusches und zum Bilden eines Audiosignals ausgebildet ist, dass das Messmodul (5) als elektrisches Messmodul zum Messen des vom Detektor (8) übermittelten Audiosignals und zum Erzeugen eines den Pegel und/oder die Dauer des Audiosignals anzeigendes, elektrisches Messsignal ausgebildet ist, und
**dass** die Anzeigeeinheit (4) zur Anzeige des elektrischen Messsignals ausgebildet ist.

4. Öffner nach einem der Ansprüche 1 bis 3, **dadurch gekennzeichnet,**
**dass** eine elektrische Energieversorgungseinheit (2) durch ein Schaltelement an den Detektor (8), das Messmodul (5) und die Anzeigeeinheit (4) gesteuert wird.

5. Öffner nach Anspruch 4, **dadurch gekennzeichnet,**
**dass** das Schaltelement
- als Schiebeschalter (13), oder
- als durch einen Drucksensor aktivierbaren Schalter oder
- als Drucktaster (9), oder
- als durch einen Berührungssensor (16) aktivierbaren Schalter ausgebildet ist.

6. Öffner nach einem der Ansprüche 2 bis 5, **dadurch gekennzeichnet,**
**dass** bei einem metallisch ausgestalteten Verschluss (10) eine elektrische Energieversorgung von der metallisch realisierten Kante (7) über den Verschluss (10) und die metallisch realisierte Gegenkante (7b) an den Detektor (8), das Messmodul (5) und die Anzeigeeinheit (4)gesteuert wird.

7. Öffner nach einem der vorhergehenden Ansprüche, **dadurch gekennzeichnet,**
**dass** die Anzeigeeinheit (4)
- als eine LCD- Anzeigeeinheit oder
- als eine LED- Anzeigeeinheit oder
- als eine LED- Anordnung (12) oder
- als eine LCD- Anordnung oder
- als Zeiger/Skala System (15)
ausgebildet ist, wobei die Anzeigeeinheit ein oder mehrfarbig realisiert ist und/oder eine Skalierung aufweisen.

8. Öffner nach einem der vorhergehenden Ansprüche, **dadurch gekennzeichnet,**
**dass** eine Energieversorgungseinheit (2) als
- Batterie, oder
- Akkumulator, oder
- Solarzelle (14)
ausgebildet ist.

9. Öffner nach einem der vorhergehenden Ansprüche, **dadurch gekennzeichnet,**
**dass** die Messeinheit (5) einen Speicher zur Speicherung
- der Messergebnisse und/oder
- maximaler oder minimaler Messergebnisse und/oder
- die Anzahl der Messungen oder Messergebnisse und/oder
- die Dauer einer Messung
und zur Weitergabe an die Anzeigeeinheit (4) aufweist.

10. Öffner nach einem der vorhergehenden Ansprüche, **dadurch gekennzeichnet,**
**dass** der Öffner bei flaschenförmigen Behältern mit Kohlensäure angereicherten Getränken als Flaschenöffner ausgebildet ist, der zum Öffnen der insbesondere als Kronenkorken ausgestalteten Verschlüssen (10) vorgesehen ist.

11. Öffner nach einem der vorhergehenden Ansprüche, **dadurch gekennzeichnet,**
**dass** der Öffner (11) mit anderen Funktionselementen kombiniert wird.

## Claims

1. Opener with a functional part (6) for removing bottle caps (10) that seal in a liquid under pressure, **characterized by**
- a detector (8) disposed in the region of the functional part (6) for detecting the opening noise,
- a measurement module (5) for measuring the opening noise and for forming a measurement result, and
- a display unit (4) for displaying the measurement result.

2. Opener according to claim 1, **characterized in that**
in the case of a bottle cap (10) constituted as a crown cork, the functional part (6) for removing the crown cork (10) is constituted as an edge (6) or as an edge rigidly connected to a facing edge.

3. Opener according to either one of claims 1 or 2, **characterized in that**
the detector (8) is constituted as a microphone for detecting the opening noise and for generating an audio signal,
that the measurement module (5) is constituted as an electric measurement module for measuring the audio signal transmitted by the detector (8) and for generating an electrical measurement signal indicating the level and/or duration of the audio signal, and
that the display unit (4) is constituted for display of the electrical measurement signal.

4. Opener according to any one of the 1 to 3, **characterized in that**
an electrical power supply unit (2) functions by conduction through a switching element to the detector (8), the measurement module (5), and the display unit (4).

5. Opener according to claim 4, **characterized in that**
the switching element is constituted
- as slide switch (13), or
- as a switch that can be activated by a pressure sensor or
- as a pushbutton (9), or
- as a switch that can be activated by a tactile sensor (16).

6. Opener according to any one of claims 2 to 5, **characterized in that**
in the case of a metal bottle cap (10) an electrical power supply is routed from the metal edge (7) through the cap (10) and the metal facing edge (7b) to the detector (8), the measurement module (5) and the display unit (4)

7. Opener according to any one of the previous claims, **characterized in that**
the display unit (4) is constituted
- as an LCD display unit or
- as an LED display unit or
- as an LED configuration (12) or
- as an LCD configuration or
- as a pointer/scale system (15),
wherein the display unit is single- or multi-colored and/or has a scale.

8. Opener according to any one of the previous claims, **characterized in that**
a power supply unit (2) is constituted as
- a non-rechargeable battery, or
- a rechargeable battery, or
- a solar cell (14).

9. Opener according to any one of the previous claims, **characterized in that**
the measurement unit (5) has a store for storing
- the measurement results and/or
- maximum or minimum measurement results and/or
- the number of measurements or measurement results and/or
- the duration of a measurement
and for forwarding these to the display unit (4).

10. Opener according to any one of the previous claims, **characterized in that**
the opener, in the case of bottle-shaped containers containing beverages enriched with carbon dioxide, is constituted as a bottle-opener that is provided to open the caps (10) constituted, in particular, as crown corks.

11. Opener according to any one of the previous claims, **characterized in that**
the opener (11) is combined with other functional elements.

## Revendications

1. Ouvreur doté d'un élément fonctionnel (6) destiné à retirer les capsules (10) enfermant un liquide sous pression,
**caractérisé par**
- un détecteur (8) implanté dans la zone de l'élément fonctionnel (6) servant à l'enregistrement du bruit d'ouverture,
- un module de mesure (5) servant à la mesure du bruit d'ouverture et à la génération d'un résultat de mesure et
- une unité d'affichage (4) servant à l'affichage du résultat de la mesure.

2. Ouvreur conforme à la revendication 1, **caractérisé en ce que**
pour une capsule de type bouchon couronné (10) l'élément fonctionnel (6) servant à retirer le bouchon couronné (10) est exécuté en tant qu'arête solidaire d'une contre-arête.

3. Ouvreur conforme aux revendications 1 ou 2, **caractérisé en ce que**
le détecteur (8) est exécuté comme microphone pour l'enregistrement du bruit d'ouverture et pour la génération d'un signal audio,
le module de mesure (5) est exécuté comme module de mesure électrique destiné à la mesure du signal audio transmis par le détecteur (8) et à la génération d'un niveau et/ou d'un signal de mesure électrique indiquant la durée du signal audio, et que l'unité d'affichage (4) est exécutée pour l'affichage du signal de mesure électrique.

4. Ouvreur conforme à l'une des revendications 1 à 3, **caractérisé en ce que**
une unité d'alimentation en énergie électrique (2) est pilotée par un élément de commutation sur le détecteur (8), le module de mesure (5) et l'unité d'affichage (4).

5. Ouvreur conforme à la revendication 4, **caractérisé en ce que**
l'élément de commutation est exécuté
- comme commutateur à coulisse (13) ou
- comme commutateur activable par un capteur de pression ou
- comme bouton-poussoir (9) ou
- comme commutateur activable par un capteur à effleurement (16).

6. Ouvreur conforme à l'une des revendications 2 à 5,
**caractérisé en ce que**
dans le cas d'une capsule de forme d'exécution métallique (10) une alimentation électrique est pilotée depuis l'arête en réalisation métallique (7) via la capsule (10) et la contre-arête en réalisation métallique (7b) sur le détecteur (8), le module de mesure (5) et l'unité d'affichage (4).

7. Ouvreur conforme à l'une des revendications précédentes,
**caractérisé en ce que**
l'unité d'affichage (4) est exécutée
- comme unité d'affichage LCD ou
- comme unité d'affichage LED ou
- comme arrangement de LED ou
- comme arrangement de LCD ou
- comme système avec aiguille/graduation (15),
l'unité d'affichage étant de réalisation monochrome ou couleur et/ou présentant une graduation.

8. Ouvreur conforme à l'une des revendications précédentes,
**caractérisé en ce que**
une unité d'alimentation en énergie (2) est exécutée comme
- pile ou
- pile rechargeable ou
- cellule solaire (14).

9. Ouvreur conforme à l'une des revendications précédentes,
**caractérisé en ce que**
l'unité de mesure (5) possède une mémoire pour la mémorisation
- des résultats de mesure et/ou
- des résultats de mesure maximum ou minimum et/ou
- du nombre de mesures ou de résultats de mesure et/ou
- de la durée d'une mesure
et pour la transmission à l'unité d'affichage (4).

10. Ouvreur conforme à l'une des revendications précédentes,
**caractérisé en ce que**
l'ouvreur est, pour les récipients en forme de bouteille contenant des boissons enrichies en gaz carbonique, exécuté comme ouvre-bouteilles, prévu notamment pour l'ouverture de capsules (10) de type bouchon couronné.

11. Ouvre-bouteilles conforme à l'une des revendications précédentes, **caractérisé en ce que**
l'ouvreur (11) peut être combiné avec d'autres éléments fonctionnels.
